# EUROPÄISCHE PATENTSCHRIFT

(11) **EP 1 400 619 B1**
(45) Veröffentlichungstag und Bekanntmachung des Hinweises auf die Patenterteilung: **30.12.2015**
(21) Anmeldenummer: 03020544.7
(22) Anmeldetag: 17.09.2003
(51) Int. Cl.: D04B 37/00

(54) **Werkzeugträger für Schiebernadeln und Versandeinheit**
Tool holder for slider needles and transport unit
Porte-outil pour aiguilles à coulisses et unité de transport

(30) Priorität: 23.09.2002 DE 10244315
(43) Veröffentlichungstag der Anmeldung: 24.03.2004
(73) Patentinhaber: Groz-Beckert KG, 72458 Albstadt (DE)
(72) Erfinder: Fäller, Armin, 72459 Albstadt-Laufen (DE); Dietz, Andreas, 72336 Balingen (DE); Fehrenbacher, Eckhard, 71149 Bondorf (DE)
(74) Vertreter: Rüger, Barthelt & Abel

(56) Entgegenhaltungen:
- DE-A- 3 633 665
- DE-B- 1 103 233
- DE-U- 1 703 905
- US-A- 2 944 662
- US-A- 3 004 660
- US-A- 3 452 859
- US-A- 4 186 073
- US-A- 5 544 747

## Beschreibung

Die Erfindung betrifft einen Werkzeugträger für längliche Strickwerkzeuge sowie eine Versandeinheit, die mehrere versandfertig verpackte Strickwerkzeuge enthält.

Für Strickmaschinen, beispielsweise Flachstrickmaschinen, Rundstrickmaschinen und dergleichen, werden in großer Zahl Strickwerkzeuge, wie beispielsweise Schiebernadeln, Zungennadeln, Auswahlteile und Kupplungsstücke benötigt, die gesondert hergestellt und geliefert werden. Die Lieferung erfolgt dabei sowohl an Maschinenhersteller als auch an Strickereien, die bei der Wartung von Strickmaschinen gelegentlich auch deren Nadeln austauschen. Das Einsetzen von Nadeln in das Nadelbett einer Strickmaschine verlangt einige Handfertigkeit, Geduld und ist zeitaufwendig. Besondere Feinmotorik und besonderes Fingerspitzengefühl ist erforderlich, wenn das Strickwerkzeug mehrteilig aufgebaut ist. Dies gilt insbesondere, wenn die Teile, aus denen das Strickwerkzeug besteht, nicht fest miteinander verbunden sind sondern beispielsweise lediglich reibschlüssig oder formschlüssig ineinander greifen und erst dann aneinander gesichert sind, wenn sie im Nadelkanal sitzen. Dies ist beispielsweise bei Stricknadeln der Fall, die endseitig an ein Kupplungsteil angeschlossen sind. Außerdem kann die Stricknadel aus einem Grundkörper und einem Schieber zusammengesetzt sein, die nicht fest miteinander verbunden sind, sondern lediglich im Reibschluss gehalten sind.

Bei der bisherigen Vorgehensweise werden die Nadeln oder sonstigen Strickwerkzeuge in gesonderte Nadelbetten (Transportbetten) eingesetzt, deren Teilungsabstand mit dem Teilungsabstand der zu beliefernden Strickmaschine übereinstimmt. Das Bestücken dieser zu Transportzwecken dienenden Nadelbetten mit den Strickwerkzeugen erfolgt durch den Hersteller der Strickwerkzeuge. Jedes Nadelbett bildet einen flachen, im Umriss rechteckigen Körper mit parallelen Nuten, die den Nadelkanälen in den Nadelbetten einer Strickmaschine entsprechen. Je nach Anwendungsfall werden die Strickwerkzeuge komplett oder teilweise, z.B. bis zur Hälfte ihrer Länge von den Nuten aufgenommen. Quer durch alle Nuten erstreckt sich in einem gewissen Abstand oberhalb der Nutböden eine Schwalbenschwanznut durch das Nadelbett. Ein hier eingesetzter Schieber dient dazu, die in dem Nadelbett befindlichen Nadeln am Platz zu sichern.

Solche zu Transportzwecken dienenden Nadelbetten sind relativ schwer und außerdem teuer. Des Weiteren erfordert die Überführung der Nadeln aus dem Transport-Nadelbett in das Maschinen-Nadelbett noch immer eine gewisse Handfertigkeit.

Aus der DE-A-1703905 ist ein Kunststoffbehälter für Häkelnadeln bekannt, der als rechteckig umgrenzte, mit einem schwenkbaren Deckel versehene Schale ausgebildet ist. In dem die Schale bildenden Unterteil dieser Verpackung sind zwei im Abstand parallel zueinander angeordnete Wände vorgesehen, die kammartig ausgebildet sind und somit nach oben weisende, zueinander parallele Öffnungen oder Schlitze aufweisen. In diese Schlitze werden die Häkelnadeln parallel zueinander eingelegt, womit sie geordnet gehalten sind. Die Schlitze sind zwischen frei stehenden Fingern der Zwischenwände ausgebildet und können etwas federn, um die z.B. rund oder flach ausgebildeten Schäfte der Häkelnadeln rastend zu halten.

Es ist Aufgabe der Erfindung, einen Werkzeugträger für längliche Strickwerkzeuge, wie beispielsweise Schiebernadeln, zu schaffen, der bezüglich der oben genannten Problematik verbessert ist. Diese Aufgabe wird mit einem Werkzeugträger nach Anspruch 1 oder 14 gelöst:
Der erfindungsgemäße Werkzeugträger besteht aus einer Transportschiene oder er weist zumindest eine Transportschiene auf, die quer zu ihrer Längsrichtung angeordnete Schlitze aufweist. Im Unterschied zu dem bekannten, zu Transportzwecken dienenden Nadelbett weist der erfindungsgemäße Nadelträger vorzugsweise eine Breite auf, die deutlich geringer ist als die Länge der Strickwerkzeuge. Dadurch ragen die Strickwerkzeuge zumindest mit einem Ende aus dem Werkzeugträger bzw. der Transportschiene heraus, wobei sie in oder an der Transportschiene gehalten sind. Die Strickwerkzeuge können deshalb besonders leicht in ein Maschinen-Nadelbett überführt werden. Es ist lediglich der Werkzeugträger so an das Maschinenbett anzulegen, dass die einzelnen Strickwerkzeuge zumindest mit einem Abschnitt in den für sie vorgesehenen Nadelkanal ragen. Aus dieser Position können sie dann im Ganzen in den Nadelkanal hineingedrückt werden, wobei sie die Transportschiene verlassen.

Die Strickwerkzeuge sind in den Schlitzen der Transportschiene reibschlüssig gehalten. Es sind deshalb keine sonstigen Sicherungsmittel erforderlich, um die Strickwerkzeuge einzeln in der Transportschiene zu halten. Dadurch erleichtert sich die Handhabung der Transportschiene und der Strickwerkzeuge insbesondere bei der Übergabe der Strickwerkzeuge an das Nadelbett einer Strickmaschine. Eine solche Transportschiene lässt sich besonders leicht gestalten - sie hat ein niedriges Transportgewicht. Außerdem gestattet sie eine einfache unproblematische Handhabung. Das Bestücken einer Flachstrickmaschine oder einer Rundstrickmaschine mit entsprechenden Nadeln gestaltet sich besonders einfach - besondere Handfertigkeit ist nicht erforderlich.

Die Transportschiene weist zwei Klemmschenkel auf, um zwei zusammengehörige Teile des Strickwerkzeugs zusammenzuhalten. Beispielsweise kann es sich bei den zusammenzuhaltenden Teilen um den Schieber einer Stricknadel und ein Kupplungsstück handeln, die jeweils mit einem Fuß versehen sind. Die beiden Klemmschenkel können die beiden Füße quer zu der Transportschiene und somit längs zu der Stricknadel aufeinander zu spannen, so dass der Schieber der Stricknadel gegen einen seinen Axialhub begrenzenden Anschlag gedrückt bzw. gespannt wird. Dies ist insbesondere dann vorteilhaft, wenn der Schieber formschlüssig in einen Endanschlag greift, so dass er an der Nadel auch in Seitenrichtung gesichert ist, wenn er sich in seinem (hinteren) Endanschlag befindet. Die mehrteilige Stricknadel erscheint so als stabile Einheit solange sie in der Transportschiene gehalten ist. Wenigstens einer der Klemmschenkel weist einen von dem anderen Klemmschenkel weg divergierenden Abschnitt auf.

Die Stricknadel kann bedarfsweise, abgesehen von einem evtl. vorhandenen Schieber, auch ansonsten mehrteilig ausgebildet sein. Beispielsweise kann sie mit einem Kupplungsstück oder Auswahlteil versehen sein, das den Antriebsfuß, sowie ggf. auch Auswahlfüße trägt. Ein Gelenk mit dem das Auswahlteil oder das Kupplungsstück an die Stricknadel angeschlossen ist, kann außerhalb der Transportschiene gehalten sein. Dies zumindest wenn es Sicherungsmittel beinhaltet, die ein seitliches Abrutschen des Kupplungsstücks von der Stricknadel verhindern.

Die Transportschiene weist vorzugsweise zwei im Abstand zueinander angeordnete, zueinander parallele Klemmschenkel auf, die sich von den Rändern eines streifenförmigen Rückenabschnitts weg erstrecken. Die Transportschiene hat dann eine flache rinnenförmige Gestalt, wobei die Klemmschenkel in Querrichtung der Transportschiene etwas federn können. Die Querrichtung der Transportschiene stimmt mit der Längsrichtung der Strickwerkzeuge überein. Der Abstand der Klemmschenkel voneinander stimmt vorzugsweise mit dem Fußabstand der Strickwerkzeuge, die in die Transportschiene gespannt werden, überein, wenn sich deren gegeneinander bewegliche Füße in weitmöglichst angenäherter Stellung befinden. Beispielsweise bei einer Schiebernadel ist dann der Schieber in maximaler Rückzugsstellung. Die Klemmschenkel können dabei und dadurch die Teile des Strickwerkzeugs gegeneinander spannen und somit die Strickwerkzeuge aussteifen, die ansonsten frei aus der Transportschiene herausragen.

In den Klemmschenkeln sind vorzugsweise Schlitze ausgebildet, die sich von dem Rückenabschnitt der Transportschiene weg erstrecken. Die Schlitze sind von ihrer Breite her so bemessen, dass die Strickwerkzeuge in den Schlitzen reibschlüssig gehalten sind. Die Fixierung der Strickwerkzeuge in den Schlitzen erfolgt unabhängig von der Klemmwirkung der Klemmschenkel. Die Schlitze erstrecken sich quer zu dem Strickwerkzeug. Jedes Strickwerkzeug, bestehend aus mehreren einzelnen Teilen, ist somit von zwei Schlitzen, die als Klemmschlitze ausgebildet sind und wirken, aufgenommen. Das Strickwerkzeug ist dadurch sicher gehalten und dennoch gut zugänglich.

Die Schlitze gehen vorzugsweise nicht bis zu dem Rückenabschnitt sondern enden vorher, um eine Anlagefläche für die Strickwerkzeuge zu bieten. Bei einer bevorzugten Ausführungsform erstrecken sich die Schlitze lediglich über einen großen Teil eines nach außen abgewinkelten Abschnitts des Klemmschenkels. Bevorzugterweise enden die Schlitze vor dem Scheitel dieses Winkels, um eine Einführschräge zum Bestücken der Transportschiene mit Strickwerkzeugen zu bilden.

Die Transportschiene ist vorzugsweise einstückig ausgebildet. Beispielsweise kann sie durch ein Kunststoffprofil mit ungleichmäßiger oder vorzugsweise gleichmäßiger Wandstärke gebildet sein. Wenn dieses nicht nur hinsichtlich des Federns der Klemmschenkel aufeinander zu und voneinander weg sondern auch bezüglich einer seitlichen Biegung flexibel ist, kann die Transportschiene nicht nur zur Bestückung von Nadelbetten von Flachstrickmaschinen sondern auch zur Bestückung von Nadelbetten von Rundstrickmaschinen genutzt werden.

Der erfindungsgemäße Werkzeugträger lässt sich mit einer flexiblen oder steifen Hülle zu einer Versandeinheit vervollständigen, die beim Hersteller der Strickwerkzeuge bestückt und verpackt wird und bei der die Transportschiene, die Teil der Versandeinheit ist, seitens des Strickmaschinenherstellers oder seitens des Strickers ein Hilfswerkzeug zum Einführen der Strickwerkzeuge in ihre Nadelkanäle bildet. Insoweit erfüllt die Transportschiene eine Doppelfunktion.

Weitere Einzelheiten der Erfindung sind Gegenstand der Zeichnung, der Beschreibung oder von Unteransprüchen. In der Zeichnung ist ein Ausführungsbeispiel der Erfindung veranschaulicht. Es zeigen:
- Figur 1: eine Versandeinheit mit einem Werkzeugträger und Strickwerkzeugen in perspektivischer Darstellung,
- Figur 2: die Transportschiene und die Strickwerkzeuge nach Figur 1 in perspektivischer Darstellung,
- Figur 3: die Transportschiene nach Figur 2 in ausschnittsweiser, perspektivischer Darstellung in einem anderen Maßstab,
- Figur 4: die Transportschiene und die Strickwerkzeuge nach Figur 2 in Seitenansicht,
- Figur 5: einen Nadelzylinder einer Rundstrickmaschine bei der Bestückung mit Strickwerkzeugen in schematisierter Ansicht,
- Figur 6: eine abgewandelte Ausführungsform einer Transportschiene in perspektivischer Darstellung und
- Figur 7: eine abgewandelte Ausführungsform einer Transportschiene mit Verschlussteil in perspektivischer Darstellung.

In Figur 1 ist eine Versandeinheit 1 veranschaulicht, mit der mehrteilige, lösbar miteinander verbundene, Strickwerkzeuge 2 verschickt werden können. Die Versandeinheit 1 ist mit einer Hülle 3 versehen, die steif oder flexibel ausgebildet sein kann. Es kann Ölpapier, Kunststofffolie, Kunststoff-Schrumpffolie, eine Faltschachtel, eine Kunststoffkassette oder dergleichen, als Hülle 3 Anwendung finden. In dem Innenraum dieser Hülle 3 sind die Strickwerkzeuge 2 angeordnet, die, wie Figur 2 gesondert veranschaulicht, von einem Werkzeugträger 4 gehalten sind.

Der Werkzeugträger 4 wird bei dem vorliegenden Ausführungsbeispiel durch eine Transportschiene 5 gebildet, die die einzelnen Strickwerkzeuge hält. Die Transportschiene 5 ist beispielsweise ein Kunststoffprofil, das einstückig und, wie Figur 3 veranschaulicht, vorzugsweise mit gleichmäßiger Wandstärke ausgebildet ist. Es weist einen sich in Längsrichtung L erstrekkenden streifenförmigen Rückenabschnitt 6 mit zwei langen, zueinander parallelen scharfen oder gerundeten Kanten 7, 8 auf. Die Kanten 7, 8 werden durch Biegelinien markiert, bei denen der Rückenabschnitt 6 in sich an die Kanten 7, 8 anschließende Klemmschenkel 9, 11 übergeht. Der Rückenabschnitt 6 ist eben bzw. flach ausgebildet. Ebenso sind die Klemmschenkel 9, 11 flach (eben, ungewellt) ausgebildet, wobei sie jedoch, wie insbesondere aus den Figuren 3 und 4 hervorgeht, nach außen abgewinkelt sein können.

Im Bereich der Kanten 7, 8 schließen die Klemmschenkel 9, 11 mit dem Rückenabschnitt 6 jeweils einen Winkel α ein (siehe Figur 3). Dieser Winkel α ist ein rechter Winkel oder ein spitzer, nahezu rechter Winkel. Das Material der Transportschiene 5, beispielsweise Kunststoff, ist so gewählt, dass der Klemmschenkel 9, 11 etwas zu dem jeweils anderen Klemmschenkel hin bzw. von diesem weg federn kann. Der spitze Winkel α (der beispielsweise 80° aufweist) lässt sich dadurch mit Kräften, die zu keinerlei Beschädigung an dem einzusetzenden Strickwerkzeug 2 führen, zu einem rechten Winkel aufweiten.

Die Klemmschenkel 9, 11 weisen endseitig eine Abschlusskante 12, 14 auf, die etwa parallel zu der jeweils benachbarten Kante 7 bzw. 8 angeordnet ist. Die Abschlusskanten 12, 14 sind in einem Abstand zu dem Rückenabschnitt 6 angeordnet, der größer ist als die Höhe des aufzunehmenden Teils 15 des Strickwerkzeugs 2 (Figur 4).

Zur Aufnahme des Strickwerkzeugs 2 durch die Klemmschenkel 9, 11 sind diese jeweils mit Schlitzen 16, 17 versehen, die sich von der jeweiligen Abschlusskante 12, 14 ausgehend zu dem Rückenabschnitt 6 hin und somit ungefähr quer zu dem Strickwerkzeug 2 erstrecken. Die Länge der Schlitze 16, 17 ist dabei vorzugsweise so bemessen, dass entsprechende, die Transportschiene 5 zu beiden Seiten der Klemmschenkel 9, 11 überragende Teile des Strickwerkzeugs 2 ihre Anlage an dem Schlitzboden finden, bevor an dem Strickwerkzeug 2 vorgesehene Füße 18, 19 an dem Rückenabschnitt 6 anstoßen. Die Breite des Rückenabschnitts 6 stimmt, wie Figur 4 veranschaulicht, mit dem Außenabstand der Füße 18, 19 überein. Dadurch sind die Klemmschenkel 9, 11, wenn die Strickwerkzeuge 2 in die Transportschiene 5 eingesetzt sind, unter Spannung etwa rechtwinklig zu dem Rückenabschnitt 6 gehalten. Sie drücken dabei elastisch gegen die Füße 18, 19. Die Schlitze 16, 17 (16a, 16b ..., 17a, 17b ...) sind jeweils in regelmäßigen Abständen voneinander angeordnet. Die so festgelegte Teilung stimmt mit der Teilung eines zu bestückenden Nadelbetts überein. Ihre Flanken sind flach.

Wenigstens einer der Klemmschenkel 9, 11, vorzugsweise beide, sind entlang einer Biegelinie 21, 22 nach außen abgewinkelt. An der Biegelinie 21, 22 entsteht dadurch ein stumpfer Winkel β von beispielsweise 110° oder 120°. Die Biegelinie 21, 22 ist parallel zu den Abschlusskanten 12, 14 bzw. den Kanten 7, 8 angeordnet und an einer Stelle vorgesehen, die von den Schlitzen 16, 17 nicht erreicht wird. Die Schlitzböden, d.h. die endseitigen Begrenzungen der Schlitze 16, 17, halten somit einen Abstand von beispielsweise einem oder wenigen Millimetern zu den Biegelinien 21, 22 ein. Dadurch entstehen zwischen den Schlitzenden und den Biegelinien 21, 22 Einführhilfebereiche 23, 24. Deren Länge ist vorzugsweise so bemessen, dass die Füße 18, 19 von in die Schlitze 16, 17 einzuführenden Strickwerkzeugen 2 beim Einführen an den Einführhilfebereichen 23, 24 anstoßen und die bislang noch völlig entspannten Klemmschenkel 9, 11 etwas aufspreizen.

Die von der Transportschiene 5 zu haltenden Strickwerkzeuge 2 können beispielsweise Schiebernadeln sein. Ein Ausschnitt einer solchen ist in Figur 4 schematisch veranschaulicht. Sie weist einen Nadelkörper 25 auf, an den ein Kupplungsstück 26 angeschlossen ist. Das Kupplungsstück trägt den Fuß 18 und erstreckt sich ansonsten als längliches stabförmiges Teil durch zwei miteinander fluchtende Schlitze 16a, 17a der Klemmschenkel 9, 11. Mit dem Nadelkörper 25 ist das Kupplungsstück 26 über eine formschlüssige Kupplung 27 verbunden. Diese wird durch einen endseitig an dem Kupplungsstück 26 vorgesehenen Vorsprung 28 gebildet, der in eine nutartige Ausnehmung 29 des Nadelkörpers 25 greift. Vorzugsweise sind hier formschlüssige oder sonstige Sicherungsmittel vorgesehen die verhindern, dass der Vorsprung 28 in der in Figur 4 veranschaulichten Stellung des Strickwerkzeugs 2 aus der Ausnehmung 29 herausgleitet.

Zu der als Strickwerkzeug 2 dienenden Schiebernadel gehört außerdem ein Schieber 31, dessen länglicher stabartiger Fortsatz sich durch den Schlitz 17a in den Innenraum der Transportschiene 5 hinein erstreckt. An diesem stabartigen Fortsatz ist der Fuß 19 ausgebildet. Er dient zum Antrieb des Schiebers. In der in Figur 4 veranschaulichten Position befindet sich der Schieber an seinem hinteren Endanschlag, in Bezug auf den Nadelkörper, d.h. er ist maximal zurückgezogen. Die Füße 18, 19 können nicht weiter aufeinander zu bewegt werden - sie haben in Figur 4 ihre größtmögliche Annäherung. Der Aufnahmeraum nimmt also zwei Teile (Kupplungsstück 26 und Schieber 31) des Strickwerkzeugs 2 mit daran vorgesehenen Füßen 18, 19 auf. Beide Teile sind in dem Aufnahmeraum gegeneinander gespannt. Das Strickwerkzeug 2 ist in vorgespanntem Zustand gehalten.

Die insoweit beschriebene Versandeinheit bzw. die mit Werkzeugen 2 bestückte Transportschiene 5 wird folgendermaßen eingesetzt:

Seitens des Nadelherstellers wird die Transportschiene 5 zunächst mit Strickwerkzeugen 2 bestückt. Diese werden dabei einzeln oder gruppenweise in die Schlitze 16, 17 eingesetzt. Dazu werden die Füße 18, 19 zunächst in ihrer in Figur 4 veranschaulichte Endposition überführt, in der sie ihre größte Annäherung haben. Sodann wird das jeweilige Strickwerkzeug 2 mit den Füßen 18, 19 voran in den Innenraum der Transportschiene 5 geschoben. Die äußeren Enden 32, 33 der Füße 18, 19 gelangen dabei, wenn sie ihren jeweiligen Schlitz passiert haben, an die Einführhilfebereiche 23, 24 und spreizen die Klemmschenkel 9, 11 etwas. Das Strickwerkzeug 2 wird dann weiter in die Transportschiene 5 eingeschoben, bis das Kupplungsstück 26 bzw. der Schieber 31 an dem jeweiligen Schlitzboden anstößt. Die stirnseitigen Enden der Füße 18, 19 erreichen dabei den Rückenabschnitt 6 nicht oder liegen lose an diesem an. Die Klemmschenkel 9, 11 liegen unter elastischer Vorspannung an den voneinander weg weisenden Außenseiten der Füße 18, 19 an und spannen diese somit gegeneinander. Das Strickwerkzeug 2 ist in dem jeweiligen Schlitz 16, 17 reibschlüssig gehalten. Dies wird erreicht, indem die Breite der Schlitze 16, 17 die Dicke zumindest des Kupplungsstücks 26 nicht überschreitet. Außerdem sind die Abstände der Schlitze 16 untereinander sowie die Abstände der Schlitze 17 untereinander gleich und in Übereinstimmung mit der Teilung von Nadelkanälen 34 eines Nadelbetts 35 bemessen. Das Nadelbett 35 kann Teil einer Flachstrickmaschine oder Teil eines Nadelzylinders 36 einer Rundstrickmaschine sein.

Die aus der Transportschiene 5 heraus ragenden Strickwerkzeuge 2 können in die ihnen zugeordneten Nadelkanäle 34 eingelegt werden, indem die Transportschiene 5 in der in Figur 5 gezeigten Position dem Nadelbett 35 angenähert wird. Die offenen Seiten der Schlitze 16, 17 weisen dabei zu dem Nadelbett 35. Der Rückenabschnitt 6 liegt auf der dem Nadelbett 35 abliegenden Seite.

Haben die Strickwerkzeuge 2 wenigstens mit einem Teil ihrer Länge in den jeweiligen Nadelkanal 34 gefunden, können sie aus der Transportschiene 5 heraus in das Nadelbett 35 gedrückt werden. Sie gleiten dabei unter Entspannung, jedoch ohne auseinanderzufallen in den Nadelkanal 34. Sie sind zu jedem Zeitpunkt sicher gehalten - entweder von der Transportschiene 5 oder von den Seitenwänden der Nadelkanäle des Nadelbetts 35.

Die Transportschiene 5 gemäß Figur 3 weist eine gewisse Flexibilität auf, so dass sie, wie Figur 5 veranschaulicht, auch an Maschinenzylinder 36 angepasst werden und zu deren Bestückung dienen kann. Vorzugsweise ist sie jedoch für die Bestückung von Nadelbetten von Flachstrickmaschinen vorgesehen. Sollen Nadelbetten mit Krümmung, beispielsweise Nadelzylinder, bestückt werden kann die Transportschiene 5, wie aus Figur 6 ersichtlich, abgewandelt werden. Diese Transportschiene 5 ist mit Ausnehmungen 37, 38, 39 sowie ggf. weiteren nicht veranschaulichten Ausnehmungen versehen, die den Rückenabschnitt 6 durchsetzen. Die Ausnehmungen 37, 38, 39 durchtrennen den Rückenabschnitt 6 in regelmäßigen Abständen in Querrichtung und erstrecken sich vorzugsweise in die Klemmschenkel 9, 11 hinein, ohne dabei jedoch die Biegelinien 21, 22 zu erreichen. Die Ausnehmungen 37, 38, 39 können als mehr oder weniger breite Schlitze ausgebildet sein. Sie führen zu einer in einigen Fällen gewünschten Flexibilität der Transportschiene 5, so dass diese um Querachsen flexibel gebogen werden kann.

Eine abgewandelte Ausführung des Werkzeugträgers 4 weist gemäß Figur 7 eine Transportschiene 5' und ein Verschlussteil oder Deckel 40 auf. Die Klemmschenkel 9', 11' der Transportschiene 5' sind an zueinander beabstandeten Biegelinien 41, 42, und 48, 49 abgewinkelt. D.h. sie sind zweifach an voneinander beabstandeten streifen- oder linienförmigen Bereichen gebogen. An der Biegelinie 48, 49 nach innen, so dass dadurch ein stumpfer Winkel γ von beispielsweise 110° oder 120° entsteht und in ihren Endabschnitten 52, 53 an der Biegelinie 41, 42 nach außen, so dass dadurch ein spitzer Winkel δ von beispielsweise 60° oder 70° entsteht. Die Endabschnitte 52, 53 sind in einem Abstand A, der ungefähr auf halber Höhe der Endabschnitte bestimmt wird, zueinander angeordnet und divergieren voneinander.

Der Deckel 40 ist beispielsweise ein Kunststoffprofil, das einstückig und vorzugsweise mit gleicher und einheitlicher Wandstärke ausgebildet ist. Es weist einen sich in seine Längsrichtung erstreckenden streifenförmigen Rükkenabschnitt 43 mit zwei langen, zueinander parallelen scharfen oder gerundeten Kanten auf. Die Kanten 44, 45 werden durch Biegelinien markiert, bei denen der Rückenabschnitt 43 in sich an die Kanten 44, 45 anschließende Klemmschenkel 46, 47 übergeht. Der Rückenabschnitt 40 ist eben bzw. flach ausgebildet. Ebenso sind die Klemmschenkel 46, 47 flach (eben, ungewellt) ausgebildet, wobei sie einen nach innen abgewinkelten Endabschnitt 50, 51 aufweisen und in diesem Bereich der Form der Klemmschenkel 9', 11' in deren Endabschnitten 52, 53 angepasst sind. Die Endabschnitte 50, 51 sind in einem Abstand B, der ungefähr auf halber Höhe der Endabschnitte bestimmt wird, zueinander angeordnet. Der innere Abstand B der Klemmschenkel 46, 47 ist geringfügig kleiner als der äußere Abstand A der Klemmschenkel 9', 11'. Dadurch kann die Lage der Klemmschenkel 9', 11' d.h. der Winkel a' verändert und somit die Klemmwirkung auf die Strickwerkzeuge 2 beeinflusst werden. Ein weiterer Vorteil dieser Ausführungsform liegt darin, dass der Winkel α' stumpf sein kann, was die Montage der Strickwerkzeuge erleichtert, und dass der Einführhilfebereich 23, 24 nicht notwendig ist.

Die Strickwerkzeuge 2, werden in gleicher Weise wie oben beschrieben in den dafür vorgesehenen Schlitzen 16, 17 aufgenommen. Die Schlitzböden, d.h. die endseitige Begrenzung der Schlitze 16 17 sind näher dem Rückenabschnitt 43 angeordnet, als die Biegelinie 48, 49. Unter Zugrundelegung der bereits eingeführten Bezugszeichen wird auf die Beschreibung der Figuren 1 bis 6 verwiesen. Sie gilt hier entsprechend.

Es sind auch Ausführungsformen denkbar, bei denen der Abstand der Schlitzböden der Schlitze 16, 17 zu dem Rückenabschnitt 6' größer ist, als der Abstand der Biegelinien 48,49 zu dem Rückenabschnitt 6'. Dies bedeutet, dass die Schlitze 16, 17 im abgewinkelten Bereich der Klemmschenkel enden.

Bei einer weiteren nicht dargestellten Ausführungsform des Werkzeugträgers 4 unterscheiden sich die Länge der Schlitze 16 von der Länge der Schlitze 17. Dadurch hat der Schlitzboden des Schlitzes 16 vom Rückenabschnitt 6, 6' einen anderen Abstand als der Schlitzboden des Schlitzes 17. Dies führt dazu, dass die Strickwerkzeuge 2 winkelig im Werkzeugträger aufgenommen werden und somit nicht parallel zum Rückenabschnitt 6, 6' angeordnet sind. Eine winkelige Anordnung der Strickwerkzeuge 2 kann bei der Bestückung des Nadelbetts von Vorteil sein.

Zum Bereithalten und zum Montieren von Strickwerkzeugen 2 an Strickmaschinen oder sonstigen maschenbildenden Maschinen ist ein Werkzeugträger 4 vorgesehen, der durch eine Transportschiene 5 gebildet ist oder eine solche enthält. Die Transportschiene 5 weist zwei zueinander parallele Klemmschenkel 9, 11 auf, die mit regelmäßig angeordneten Schlitzen 16, 17 versehen sind. Die Schlitze klemmen eingesetzte mehrteilige Strickwerkzeuge reibschlüssig fest. Die Transportschiene 5 bildet mit den Strickwerkzeugen 2 eine handhabbare Einheit, bei deren freier Handhabung die Strickwerkzeuge 2 nicht aus der Transportschiene 5 herausfallen. Die Teilung der Transportschiene 5 stimmt vorzugsweise mit der Teilung eines Nadelbetts einer zu bestückenden Maschine überein. Die Bestückung der Maschine erfolgt, indem die Transportschiene 5 auf das Nadelbett gelegt bzw. an dieses angesetzt wird und indem die Strickwerkzeuge in einer Richtung etwa senkrecht von dem Rückenabschnitt 6 der Transportschiene 5 weg aus ihrer reibschlüssigen Halterung in ihren Nadelkanal gedrückt werden. Mehrteilige Strickwerkzeuge sind dabei in jedem Stadium sicher zusammengehalten.

### Bezugszeichenliste:

- 1: Versandeinheit
- 2: Strickwerkzeuge
- 3: Hülle
- 4: Werkzeugträger
- 5, 5': Transportschiene
- 6, 6': Rückenabschnitt
- 7, 8, 44, 45: Kanten
- 9, 11, 9', 11': Klemmschenkel
- 12, 14: Abschlusskante
- 15: Teil
- 16, 17: Schlitze
- 18, 19: Füße
- 21, 22, 41, 42, 48, 49: Biegelinie
- 23, 24: Einführhilfebereiche
- 25: Nadelkörper
- 26: Kupplungsstück
- 27: Kupplung
- 28: Vorsprung
- 29: Ausnehmung
- 31: Schieber
- 32, 33: Enden
- 34: Nadelkanäle
- 35: Nadelbett
- 36: Nadelzylinder
- 37, 38, 39: Ausnehmungen
- 40: Deckel
- 43: Rückenabschnitt
- 46, 47: Klemmschenkel (Deckel)
- 50, 51, 52, 53: Endabschnitt

- L: Längsrichtung
- A, B: Abstand

## Patentansprüche

1. Werkzeugträger (4) für längliche Strickwerkzeuge (2),
mit einer Transportschiene (5, 5'), die zwei Klemmschenkel (9, 9', 11, 11') aufweist, und die quer zu der Längsrichtung (L) der Transportschiene (5, 5') angeordnete Schlitze (16, 17) zur Aufnahme der Strickwerkzeuge (2) aufweist, wobei die Schlitze (16, 17) eine Breite aufweisen, die der Dicke des aufzunehmenden Strickwerkzeugs (2) derart entspricht, dass das Strickwerkzeug (2) in dem Schlitz (16, 17) reibschlüssig gehalten ist,
**dadurch gekennzeichnet, dass** wenigstens einer der Klemmschenkel (9, 9', 11, 11') einen von dem anderen Klemmschenkel (9, 9', 11, 11') weg divergierenden Abschnitt aufweist.

2. Werkzeugträger nach Anspruch 1, **dadurch gekennzeichnet, dass** die zwei Klemmschenkel (9, 9', 11, 11') dazu geeignet sind, wenigstens zwei zusammengehörige Teile (26, 31) des Strickwerkzeugs (2) zusammenzuhalten.

3. Werkzeugträger nach Anspruch 1, **dadurch gekennzeichnet, dass** die Transportschiene (5, 5') einen streifenförmigen Rückenabschnitt (6, 6') aufweist, von dessen Rändern oder Kanten (7, 8) jeweils ein Klemmschenkel (9, 9', 11, 11') aufragt.

4. Werkzeugträger nach Anspruch 2 oder 3, **dadurch gekennzeichnet, dass** die Klemmschenkel (9, 9', 11, 11') im Abstand parallel zueinander angeordnet sind.

5. Werkzeugträger nach Anspruch 2 oder 3, **dadurch gekennzeichnet, dass** die Klemmschenkel (9, 9', 11, 11') aufeinander zu und voneinander weg federnd gehalten sind.

6. Werkzeugträger nach Anspruch 2 oder 3, **dadurch gekennzeichnet, dass** die Schlitze (16, 17) in den Klemmschenkeln (9, 9', 11, 11') ausgebildet sind.

7. Werkzeugträger nach Anspruch 1, **dadurch gekennzeichnet, dass** sich die Schlitze (16, 17) von einer Abschlusskante (12, 14) des Klemmschenkels (9, 9, 11, 11') ausgehend zu dem Rückenabschnitt (6, 6') der Transportschiene (5, 5') hin erstrecken, wobei die Schlitze (16, 17) in einem Abstand zu dem Rückenabschnitt (6, 6') enden.

8. Werkzeugträger nach Anspruch 1, **dadurch gekennzeichnet, dass** der Abschnitt mit dem übrigen Klemmschenkel (9, 11) einen stumpfen Winkel festlegt.

9. Werkzeugträger nach Anspruch 1 und 6, **dadurch gekennzeichnet, dass** die Schlitze (16, 17) in dem divergierenden Abschnitt enden.

10. Werkzeugträger nach Anspruch 1, **dadurch gekennzeichnet, dass** die Transportschiene (5) einstückig ausgebildet ist.

11. Werkzeugträger nach Anspruch 1, **dadurch gekennzeichnet, dass** die Transportschiene (5) ein Kunststoffprofil ist.

12. Werkzeugträger nach Anspruch 11, **dadurch gekennzeichnet, dass** das Kunststoffprofil eine gleichmäßige Wandstärke aufweist.

13. Werkzeugträger nach Anspruch 1, **dadurch gekennzeichnet, dass** die Transportschiene (5) flexibel ausgebildet ist.

14. Werkzeugträger (4) für längliche Strickwerkzeuge (2),
mit einer Transportschiene (5, 5'), die quer zu der Längsrichtung (L) der Transportschiene (5, 5') angeordnete Schlitze (16, 17) zur Aufnahme der Strickwerkzeuge (2) aufweist, und
mit einem Verschlussteil (40), das die Transportschiene (5, 5') übergreift,
**dadurch gekennzeichnet, dass** die Transportschiene (5, 5') zwei federnd und aus einem dünnwandigen Material ausgebildete Klemmschenkel (9, 9', 11, 11') aufweist, deren Endabschnitte (52, 53) voneinander weg divergieren, und dass das Verschlussteil (40) zwei Klemmschenkel (46, 47) mit Endabschnitten (50, 51) aufweist, die den Endabschnitten (52, 52) der Klemmschenkel (9, 9', 11, 11') formschlüssig angepasst sind und ein Widerlager für diese bilden.

15. Werkzeugträger nach Anspruch 14, **dadurch gekennzeichnet, dass** die zwei Klemmschenkel (9, 9', 11, 11') dazu geeignet sind, wenigstens zwei zusammengehörige Teile (26, 31) des Strickwerkzeugs (2) zusammenzuhalten.

16. Werkzeugträger nach Anspruch 15, **dadurch gekennzeichnet, dass** die Endabschnitte (52, 53) der Klemmschenkel (9, 9', 11, 11') der Transportschiene (5, 5') einen äußeren Abstand (A) zueinander aufweisen, und dass die Endabschnitte (50, 51) der Klemmschenkel (46, 47) des Verschlussteils (40) einen inneren Abstand (B) zueinander aufweisen, und dass der innere Abstand (B) der Klemmschenkel (46, 47) des Verschlussteils (40) kleiner ist als der äußere Abstand (A) der Klemmschenkel (9, 9', 11, 11') der Transportschiene (5,5').

17. Werkzeugträger nach Anspruch 1 und 14, **dadurch gekennzeichnet, dass** die Schlitze (16,) eine Länge aufweisen, die sich von der Länge der Schlitze (17) unterscheidet.

18. Werkzeugträger nach Anspruch 1 und 14, **dadurch gekennzeichnet, dass** die Schlitze (16, 17) eine Teilung festlegen, die mit der Teilung von Nadelkanälen (34) einer Maschen bildenden Maschine übereinstimmt, für die die Strickwerkzeuge (2) vorgesehen sind.

19. Versandeinheit mit einem Werkzeugträger nach einem der vorherigen Ansprüche und mit in die Schlitze (16, 17) eingesetzten Strickwerkzeugen (2).

20. Versandeinheit nach Anspruch 19, **dadurch gekennzeichnet, dass** die Transportschiene (5) und die Strickwerkzeuge mit einer Hülle (3) versehen sind.

## Claims

1. Tool holder (4) for elongated knitting tools (2), having a transport rail (5, 5'), which has two clamping legs (9, 9', 11, 11 ') and which has slots (16, 17) disposed transversely to the longitudinal direction (L) of the transport rail (5, 5 ') for receiving the knitting tools (2), wherein the slots (16, 17) have a width, that is equivalent to the thickness of the knitting tool (2) to be received, such that the knitting tool (2) is retained by frictional engagement in the slot (16, 17), **characterized in that** at least one of the clamping legs (9, 9', 11, 11 ') has a portion that diverges away from the other clamping leg (9, 9 ', 11, 11 ').

2. Tool holder according to claim 1, **characterized in that** the two clamping legs (9, 9', 11, 11') are able to hold together at least two parts (26, 31), which belong together, of the knitting tool (2).

3. Tool holder according to claim 1, **characterized in that** the transport rail (5, 5 ') has a striplike back portion (6, 6 '), from whose sides or edges (7, 8) a respective clamping leg (9, 9', 11, 11') protrudes upwards.

4. Tool holder according to claim 2 or 3, **characterized in that** the clamping legs (9, 9', 11, 11 ') are disposed parallel to and spaced apart from one another.

5. Tool holder according to claim 2 or 3, **characterized in that** the clamping legs (9, 9', 11, 11') are retained resiliently toward and away from one another.

6. Tool holder according to claim 2 or 3, **characterized in that** the slots (16, 17) are embodied in the clamping legs (9, 9', 11, 11 ').

7. Tool holder according to claim 1, **characterized in that** the slots (16, 17), beginning at a closure edge (12, 14) of the clamping leg (9, 9, 11, 11 ') extend toward the back portion (6, 6 ') of the transport rail (5, 5 ') and the slots (16, 17) end at a distance from the back portion (6, 6').

8. Tool holder according to claim 1, **characterized in that** the portion defines an obtuse angle with the remaining clamping leg (9, 11).

9. Tool holder according to claim 1 and 6, **characterized in that** the slots (16, 17) end in the diverging portion.

10. Tool holder according to claim 1, **characterized in that** the transport rail (5) is embodied in one piece.

11. Tool holder according to claim 1, **characterized in that** the transport rail (5) is a plastic profile.

12. Tool holder according to claim 11, **characterized in that** the plastic profile has a uniform wall thickness.

13. Tool holder according to claim 1, **characterized in that** the transport rail (5) is embodied flexibly.

14. Tool holder (4) for elongated knitting tools (2), having a transport rail (5, 5 '), which has slots (16, 17) disposed transversely to the longitudinal direction (L) of the transport rail (5, 5 ') for receiving the knitting tools (2), and having a closure part (40), which fits over the transport rail (5, 5 '), **characterized in that** the transport rail (5, 5 ') has two clamping legs (9, 9', 11, 11 ') which are resilient and are embodied of a thin-walled material, whose end portions (52, 53) diverge away from one another, and **in that** the closure part (40) has two clamping legs (46, 47) with end portions (50, 51), that are positively adapted to the end portions (52, 52) of the clamping legs (9, 9 ', 11, 11 ') and form an abutment for them.

15. Tool holder according to claim 14, **characterized in that** the two clamping legs (9, 9', 11, 11 ') are able to hold together at least two parts (26, 31), which belong together, of the knitting tool (2).

16. Tool holder according to claim 15, **characterized in that** the end portions (52, 53) of the clamping legs (9, 9', 11, 11') of the transport rail (5, 5 ') have an outer spacing (A) from one another, and **in that** the end portions (50, 51) of the clamping legs (46, 47) of the closure part (40) have an inner spacing (B) from one another, and **in that** the inner spacing (B) of the clamping legs (46, 47) of the closure part (40) is less than the outer spacing (A) of the clamping legs (9 9', 11, 11 ') of the transport rail (5, 5').

17. Tool holder according to claim 1 and 14, **characterized in that** the slots (16) have a length, that differs from the length of the slots (17).

18. Tool holder according to claim 1 and 14, **characterized in that** the slots (16, 17) define a pitch, that matches the pitch of needle channels (34) of a knitting machine, for which the knitting tools (2) are intended.

19. Shipping unit having a tool holder according to any one of the above claims and having knitting tools (2) inserted into the slots (16, 17).

20. Shipping unit according to claim 19, **characterized in that** the transport rail (5) and the knitting tools are provided with a casing (3).

## Revendications

1. Porte-outils (4) destiné à des outils de tricotage (2) oblongs,
comportant un rail de transport (5, 5') qui présente deux branches de serrage (9, 9', 11, 11') et qui est doté de deux rainures (16, 17) qui sont disposées transversalement à la direction longitudinale (L) du rail de transport (5, 5'), et qui sont destinées à recevoir les outils de tricotage (2), les rainures (16, 17) ayant une largeur qui correspond à l'épaisseur de l'outil de tricotage (2) devant être reçu de telle manière que l'outil de tricotage (2) est maintenu par frottement dans la rainure (16, 17) ;
**caractérisé en ce qu'**au moins une des branches de serrage (9, 9', 11, 11') présente un segment qui diverge à l'écart de l'autre branche de serrage (9, 9', 11, 11').

2. Porte-outils selon la revendication 1 **caractérisé en ce que** les deux branches de serrage (9, 9', 11, 11') sont aptes à maintenir ensemble au moins deux parties associées (26, 31) de l'outil de tricotage (2).

3. Porte-outils selon la revendication 1 **caractérisé en ce que** le rail de transport (5, 5') présente une partie arrière en forme de bande (6, 6') dont les bords ou chants (7, 8) portent chacun une branche de serrage (9, 9', 11, 11').

4. Porte-outils selon la revendication 2 ou 3 **caractérisé en ce que** les branches de serrage (9, 9', 11, 11') sont disposées avec un écart parallèlement l'une à l'autre.

5. Porte-outils selon la revendication 2 ou 3 **caractérisé en ce que** les branches de serrage (9, 9', 11, 11') sont maintenues l'une sur l'autre avec un effet de ressort en direction l'une de l'autre et à l'écart l'une de l'autre.

6. Porte-outils selon la revendication 2 ou 3 **caractérisé en ce que** les rainures (16, 17) sont réalisées dans les branches de serrage (9, 9', 11, 11').

7. Porte-outils selon la revendication 1 **caractérisé en ce que** les rainures (16, 17) s'étendent à partir d'un chant d'extrémité (12, 14) de la branche de serrage (9, 9', 11, 11') jusqu'à la partie arrière (6, 6') du rail de transport (5, 5'), les rainures (16, 17) se terminant avec un écart par rapport à la partie arrière (6, 6').

8. Porte-outils selon la revendication 1 **caractérisé en ce que** la partie comportant le reste de la branche de serrage (9, 11) forme un angle obtus.

9. Porte-outils selon les revendications 1 et 6 **caractérisé en ce que** les rainures (16, 17) se terminent dans la partie qui diverge.

10. Porte-outils selon la revendication 1 **caractérisé en ce que** le rail de transport (5) est réalisé en une seule pièce.

11. Porte-outils selon la revendication 1 **caractérisé en ce que** le rail de transport (5) est un profilé de matière de synthèse.

12. Porte-outils selon la revendication 11 **caractérisé en ce que** le profilé de matière de synthèse présente une épaisseur de paroi uniforme.

13. Porte-outils selon la revendication 1 **caractérisé en ce que** le rail de transport (5) a une conformation souple.

14. Porte-outils (4) destiné à des outils de tricotage (2) oblongs comportant un rail de transport (5, 5') qui présente une rainure (16, 17) disposée transversalement à la direction longitudinale (L) du rail de transport (5, 5'), destinée à recevoir les outils de tricotage (2), et
comportant une partie de fermeture (40) qui recouvre le rail de transport (5, 5'),
**caractérisé en ce que** le rail de transport (5, 5') présente deux branches de serrage (9, 9', 11, 11') à effet de ressort qui sont constituées d'un matériau à paroi mince et dont les parties d'extrémité (52, 53) divergent l'une de l'autre, et **en ce que** la partie de fermeture (40) présente deux branches de serrage (46, 47) comportant des parties d'extrémité (50, 51) qui sont adaptées de façon géométrique aux parties d'extrémité (52, 53) des branches de serrage (9, 9', 11, 11').

15. Porte-outils selon la revendication 14 **caractérisé en ce que** les deux branches de serrage (9, 9', 11, 11') sont aptes à maintenir ensemble aux moins deux parties associées (26, 31) de l'outil de tricotage (2).

16. Porte-outils selon la revendication 15 **caractérisé en ce que** les parties d'extrémité (52, 53) des branches de serrage (9, 9', 11, 11') du rail de transport (5, 5') présentent un écart extérieur (A) l'une par rapport à l'autre et **en ce que** les parties d'extrémité (50, 51) des branches de serrage (46, 47) de la partie de fermeture (40) présentent l'une par rapport à l'autre un écart intérieur (B) et **en ce que** l'écart intérieur (B) des branches de serrage (46, 47) de la partie de fermeture (40) est inférieur à l'écart extérieur (A) des branches de serrage (9, 9', 11, 11') du rail de transport (5, 5').

17. Porte-outils selon les revendications 1 et 14 **caractérisé en ce que** les rainures (16) ont une longueur qui se distingue de la longueur des rainures (17).

18. Porte-outils selon les revendications 1 et 14 **caractérisé en ce que** les rainures (16, 17) déterminent un pas qui correspond exactement au pas des canaux d'aiguille (34) d'une machine de réalisation de mailles pour laquelle sont prévus les outils de tricotage (2).

19. Ensemble d'expédition comportant un porte-outils selon une des revendications qui précèdent et comportant des outils de tricotage (2) mis en place dans les rainures (16, 17).

20. Ensemble d'expédition selon la revendication 19 **caractérisé en ce que** le rail de transport (5) et les outils de tricotage sont munis d'une enveloppe (3).
